# EUROPÄISCHE PATENTSCHRIFT

(11) **EP 1 249 897 B1**
(45) Veröffentlichungstag und Bekanntmachung des Hinweises auf die Patenterteilung: **03.01.2007**
(21) Anmeldenummer: 02007596.6
(22) Anmeldetag: 04.04.2002
(51) Int. Cl.: H01R 13/627

(54) **Steckverbindung**
Plug and socket connector
Connecteur enfichable

(30) Priorität: 09.04.2001 DE 10117738
(43) Veröffentlichungstag der Anmeldung: 16.10.2002
(73) Patentinhaber: BARTEC Componenten und Systeme GmbH, 97980 Bad Mergentheim (DE)
(72) Erfinder: Barlian, Reinhold, 97980 Bad Mergentheim (DE); Michelbach, Thomas, 97922 Lauda-Königshofen (DE); Lösch, Hans-Martin, 97084 Würzburg (DE); Lang, Rainer, 97285 Röttingen (DE)

(56) Entgegenhaltungen:
- EP-A- 0 050 575
- EP-A- 1 001 497
- EP-A- 1 085 615
- GB-A- 1 339 801
- GB-A- 2 092 396
- US-A- 3 569 903

## Beschreibung

Die Erfindung betrifft eine Steckverbindung für eine Leitung, insbesondere Busleitung, zur Energie- und/oder Datenübertragung.

Die EP-A-1 001 497, die für die Formulierung des Oberbegriffs von Anspruch 1 herangezogen wurde, offenbart eine für die Verbindung von Koaxialkabeln vorgesehene Steckverbindung, die eine rohrförmige Metallbuchse, einen rohrförmigen Steckerteil mit einer inneren Metallhülse, einen diese umgreifenden Gehäusemantel und einen aüßeren Betätigungsring aufweist. Im Kupplungszustand ist ein Stützrohrteil der Metallhülse in einem Fürungsteil der Metallbuchse spielfrei gelagert und mindestens ein durch Verschiebung des Betätigungsrings lösbarer Schnapphaken des Gehäusemantels greift in eine Rastausnehmung der Metallbuchse ein.

Die Aufgabe der Erfindung besteht darin, eine Steckverbindung zu schaffen, bei der ohne Hilfsmittel eine lageunabhängige, leichte Ankopplung mit zuverlässiger Funktionstüchtigkeit auch bei hohen mechanischen Beanspruchungen erzielt wird.

Diese Aufgabe wird durch die Merkmale des Anspruchs 1 gelöst.

Zweckmäßige Ausgestaltungen und Weiterbildungen der Erfindung sind durch die Merkmale der Unteransprüche gekennzeichnet.

Weitere Vorteile und wesentliche Einzelheiten der Erfindung sind der nachfolgenden Beschreibung und der Zeichnung zu entnehmen, die in schematischer Darstellung bevorzugte Ausführungsformen als Beispiel zeigt. Es stellen dar:
- FIG. 1: einen rohrförmigen Steckerteil in einer geschnittenen, vergrößerten Darstellung,

- FIG. 2: eine Metallbuchse in einer geschnittenen, vergrößerten Darstellung und
- FIG. 3: den Steckerteil und die Metallbuchse der FIG. 1 und 2 in einer geschnittenen, vergrößerten Darstellung mit integrierten Übertragungsteilen.

Die in der Zeichnung dargestellte erfindungsgemäße Steckverbindung weist einen rohrförmigen Steckerteil 1 und eine ebenfalls rohrförmige Metallbuchse 2 auf, die das Steckverbindergehäuse bilden. Die Metallbuchse 2 weist in axialer Richtung einen Aufnahmeteil 3 auf, dessen Durchmesser größer ist als ein sich anschließender Führungsteil 4. Der Führungsteil 4 wird an dem dem Aufnahmeteil 3 abgewandten Ende von einem ringförmigen Steg 5 begrenzt, dessen innerer Durchmesser kleiner ist als der Innendurchmesser des Führungsteils 4. An den Steg 5 schließt sich ein Rohrstück 6 an, dessen Innendurchmesser größer ist als der innere Durchmesser des ringförmigen Steges 5 und dessen axiale Länge etwa gleich der Länge des Aufnahmeteils 3, des Führungsteils 4 und des ringförmigen Steges 5 sein kann.

Außerdem weist die Metallbuchse 2 außen einen ringförmigen Anschlagbund 7 auf, der etwa in dem Bereich zwischen dem Ende des Aufnahmeteils 3 und dem Beginn des Führungsteils 4 vorgesehen sein kann und an der dem Aufnahmeteil 3 abgewandten Seite eine bevorzugt muldenförmige Aufnahme 8 besitzt, in der eine hier nicht dargestellte Dichtung positioniert werden kann. An diese Aufnahme 8 schließt sich ein Außengewinde 9 an, das sich über den Führungsteil 4 und den ringförmigen Steg 5 bis über das Rohrstück 6 erstrekken kann.

Die Metallbuchse 2 kann zweckmäßig an einer Wand eines hier nicht dargestellten Verteiler- oder Transmittergehäuses ortsfest montiert werden, indem das Rohrstück 6 von außen durch ein in der Wand ausgebildetes Loch bzw. Gewindeloch in das Gehäuse eingeführt wird, bis der Anschlagbund 7 mit der Dichtung an der Außenfläche der Gehäusewand zur Anlage kommt. Dann wird eine hier nicht dargestellte Gewindemutter so weit auf das Außengewinde 9 geschraubt, dass die Dichtung entsprechend verformt wird und der Anschlagbund 7 fest an der Gehäusewand anliegt, so dass ein dichter Anschluss gegeben ist. Der größte Teil der Metallbuchse 2 befindet sich somit in dem Verteiler oder Transmittergehäuse und nur der Anschlagbund 7 mit der Dichtung und der Aufnahmeteil 3 überragen die Gehäuseaußenwand.

In der rohrförmigen Wand des Aufnahmeteils 3 ist zudem eine Rastausnehmung 10 ausgebildet, die bevorzugt als im Querschnitt keilförmige Ringnut ausgebildet sein kann. Dazu kann es zweckmäßig sein, das freie Ende der rohrförmigen Wand des Aufnahmeteils 3 so anzufasen, dass eine Auflaufschräge 11 gebildet ist.

Der Steckerteil 1 besitzt eine innere Metallhülse 12 mit einem äußeren Gewinde 13, das an dem einen Endbereich der Metallhülse 12 ausgebildet ist. Etwa in der Mitte der Metallhülse 12 kann ein im Durchmesser etwas größer ausgebildeter Bund 14 vorgesehen sein, an den sich axial ein Lagerteil 15 und ein Stützrohrteil 16 anschließen. Der Zeichnung ist zu entnehmen, dass der Innendurchmesser des Stützrohrteils 16 und etwa die halbe Länge des Lagerteils 15 kleiner ist als der Innendurchmesser des übrigen Teils der Metallhülse 12, so dass ungefähr in der Mitte des Lagerteils 15 ein Anschlag 17 gebildet ist. Der äußere Durchmesser des Lagerteils 15 kann vorteilhaft größer sein als der Außendurchmesser des Stützrohrteils 16. Außerdem kann es günstig sein, in der rohrförmigen Wand des Lagerteils 15 eine ringförmige, nach außen hin offene Nut 18 auszubilden, in der ein Dichtring 19 so gelagert sein kann, dass er den Außenumfang des Lagerteils 15 etwas überragt.

Darüber hinaus ist anzumerken, dass der äußere Durchmesser des Stützrohrteils 16 der Metallhülse 12 kleiner ist als der Innendurchmesser des in der Metallbuchse 2 ausgebildeten Führungsteils 4, und der äußere Durchmesser des Lagerteils 15 der Metallhülse 12 ist gleich oder nur geringfügig kleiner als der Innendurchmesser des Aufnahmeteils 3 der Metallbuchse 2.

Die Metallhülse 12 des Steckerteils 1 ist von einem Gehäusemantel 20 umhüllt, der bevorzugt aus einem schlagfesten Kunststoffmaterial hergestellt ist und einen konisch verjüngten Endteil mit einer Durchgangsbohrung 21 für die hier nicht dargestellte Leitung aufweist. Der Gehäusemantel 20 besitzt ein Innengewinde 22, in das die Metallhülse 12 mit dem Gewinde 13 so weit eingeschraubt ist, dass der Bund 14 an einer Schulter 23 des Gehäusemantels 20 anliegt.

Der Gehäusemantel 20 kann mindestens einen, vorzugsweise vier materialeinheitlich angeformte und am Umfang in gleichen Abständen verteilt angeordnete Rasthaken 24 aufweisen. Die Rasthaken 24 erstrecken sich von der Schulter 23 über den Bund 14 und besitzen einen radial nach außen abstrebenden Hakenteil 25. Außerdem besitzt der Gehäusemantel 20 mindestens einen, vorzugsweise acht materialeinheitlich angeformte Schnapphaken 26, wobei zweckmäßig zwei Schnapphaken 26 dicht nebeneinander zu einem Paar zusammengefasst sein können, so dass vier Schnapphakenpaare gebildet sind, die am Umfang des Gehäusemantels 20 in gleichen Abständen angeordnet sind. Die Schnapphaken 26 erstrecken sich ebenfalls von der Schulter 23 über den Bund 14 der Metallhülse 12 und sind etwas länger als die Rasthaken 24, die sich zweckmäßig in den Abständen zwischen den Schnapphakenpaaren befinden können. Am freien Ende der Schnapphaken 26 ist ein radial nach innen gerichteter Haken 27 mit einer Gleitschräge 28 ausgebildet.

Auf dem Gehäusemantel 20 ist ein hülsenförmiger Betätigungsring 29 mit einem ringförmigen Entriegelungsteil 30 gelagert. Der Betätigungsring 29 und der Entriegelungsteil 30 können vorteilhaft aus dem gleichen schlagfesten Kunststoffmaterial hergestellt sein wie der Gehäusemantel 20. Der Betätigungsring 29 wird so weit auf den Gehäusemantel 20 aufgeschoben, bis der Hakenteil 25 des Rasthakens 24 schnappartig einrastet und ein Widerlager 31 hintergreift. Der Entriegelungsteil 30 ist mit einer Umfangsnase 32 in einer ringförmigen Ausnehmung des Betätigungsrings 29 formschlüssig und somit unverlierbar gehalten und weist eine der Gleitschräge 28 des Hakens 27 zugewandte Führungsschräge 33 auf. Es liegt auch im Rahmen der Erfindung, den Betätigungsring 29 und den Entriegelungsteil 30 materialeinheitlich einstückig auszubilden.

Der FIG. 3 ist zu entnehmen, dass in der Metallbuchse 2 ein Lichtleitstab 34 angeordnet ist, der von einem Ferritkern 35 umhüllt ist, der eine Elektrospule 36 trägt, und ein Ferritabschlussring 37 vorgesehen ist. Außerdem sind Anschlusskontakte 38 vorgesehen, die sich im Bereich des Rohrstücks 6 befinden. Der Ferritabschlussring 37 ist in dem ringförmigen Steg 5 gelagert und der Lichtleitstab 34, der Ferritkern 35 und die Elektrospule 36 erstrecken sich axial fingerförmig durch den Führungsteil 4 bis in den Aufnahmeteil 3 hinein. An den Anschlusskontakten 38 kann eine hier nicht dargestellte, mit Elektronikbauteilen bestückte Platine kontaktiert werden, an der Leiterstränge angeschlossen sein können, die aus dem in der Zeichnung rechten Ende des Rohrstücks 6 herausragen können. Ein Teil des Rohrstücks 6 kann mit einem Gießharz gemäß den Anforderungen des Explosionsschutzes dicht vergossen werden.

Weiterhin ist der FIG. 3 zu entnehmen, dass sich in der Metallhülse 12 des Steckerteils 1 ein Lichtleiter 39, eine ringförmige elektrische Spule 40, ein diese umfassendes Ferritgehäuse 41 und Leiteranschlüsse 42 befinden, die in dem Stützrohrteil 16 und dem Lagerteil 15 angeordnet sind. An den Leiteranschlüssen 42 kann eine mit Elektronikbauteilen bestückte Platine kontaktiert werden, an der ebenfalls Leiterstränge angeschlossen sein können, wobei zudem mindestens ein Teil der Metallhülse 12 mit einem Gießharz gemäß den Anforderungen des Explosionsschutzes dicht vergossen werden kann.

Beim Aneinanderkuppeln der erfindungsgemäßen Steckverbindung wird der Steckerteil 1, wie in der FIG. 3 dargestellt, koaxial vor die Metallbuchse 2 gebracht und in Pfeilrichtung axial verlagert, so dass der Stützrohrteil 16 in den Führungsteil 4 hineinragt und sich der Lagerteil 15 weitgehend spielfrei in dem Aufnahmeteil 3 befindet, wobei der Dichtring 19 an der Innenfläche des Lagerteils 3 dicht anliegt. Bei diesem Ankupplungsvorgang wird die Gleit schräge 28 des Hakens 27 auf die Auflaufschräge 11 des Aufnahmeteils 3 geschoben, wodurch die Schnapphaken 26 zunächst radial nach außen gebogen werden. Sobald der Steckerteil 1 bis zum Anschlag in die Metallbuchse 2 eingeschoben wurde, bewegen sich die Schnapphaken 26 auf Grund ihrer federelastischen Rückstellkraft wieder radial nach innen, so dass die Haken 27 in die ringförmige Rastausnehmung 10 eingreifen, wodurch der Steckerteil 1 mit der Metallbuchse 2 verrastet und der Ankupplungsvorgang beendet ist. In diesem Kupplungszustand befinden sich der Lichtleitstab 34, der Ferritkern 35 und die Elektrospule 36 in dem von der Spule 40 mitbegrenzten Raum 43 und der konische Vorderteil 44 des Ferritkerns 35 lagert in dem sich an den Lichtleiter 39 anschließenden Aufnahmetrichter 45, so dass der Lichtleitstab 34 und der Lichtleiter 39 koaxial exakt fluchten.

Beim Entkuppeln der Steckverbindung wird der Steckerteil 1 mit einer Hand ergriffen und der Betätigungsring 29 axial etwas (ca. 2 mm) in Richtung zum konisch verjüngten Endteil des Gehäusemantels 20 geschoben. Dadurch greift der Entriegelungsteil 30 unter den Haken 27 und die Gleitschräge 28 gelangt auf die Führungsschräge 33, wodurch der Schnapphaken 26 gegen die federelastische Rückstellkraft zwangsweise radial nach außen gedrückt wird, so dass der Haken 27 aus der Rastausnehmung 10 herausgehoben wird. Dadurch ist die Steckverbindung entriegelt und der Steckerteil 1 kann leichtgängig entgegen der Pfeilrichtung von der Metallbuchse 2 getrennt werden. Nach dem Entkuppeln und Loslassen des Betätigungsrings 29 wird letzterer auf Grund der federelastischen Rückstellkraft der Schnapphaken 26 automatisch in die Ausgangsposition zurückgeschoben.

Insgesamt kann die erfindungsgemäße Steckverbindung, die in bevorzugter Ausführung im Sinne des Explosionsschutzes druckfest gekapselt oder in erhöhter Sicherheit oder als Vergusskapselung oder eigensicher ausgebildet sein kann, lageunabhängig und ohne Hilfsmittel ausschließlich mit einer Hand gekuppelt und entkuppelt werden. Die Schnappverbindung gewährleistet einen sicheren und dennoch leicht aufhebbaren Kupplungszusammenhalt und auf Grund der hohen Festigkeit der Metallbuchse 2 mit dem integrierten Anschlagbund 7 und der Metallhülse 12 sowie dem stabilen Gehäusemantel 20 und dem Betätigungsring 29, die aus schlagfestem Kuststoff bestehen, ist eine verhältnismäßig leichte und dennoch sehr zuverlässige Steckverbindung gegeben, die auch bei rauen Betriebsbedingungen und großen Schlagbeanspruchungen eine hohe Funktionstüchtigkeit besitzt. Die hohe Sicherheit gegen äußere Schlagbeanspruchungen wird insbesondere auch dadurch erreicht bzw. gefördert, dass der Außendurchmesser des Lagerteils 15 in dem Innendurchmesser des Aufnahmeteils 3 der Metallbuchse 2 mittels einer Passung weitgehend spielfrei gelagert ist.

## Patentansprüche

1. Steckverbindung für eine Leitung, insbesondere Busleitung, zur Energie- und/oder Datenübertragung, umfassend eine rohrförmige Metallbuchse (2) und einen ebenfalls rohrförmigen Steckerteil (1) mit einer inneren Metallhülse (12), einem diese umgreifenden Gehäusemantel (20) und einem äußeren Betätigungsring (29), wobei im Kupplungszustand ein Stützrohrteil (16) der Metallhülse (12) in einem Führungsteil (4) der Metallbuchse (2) spielfrei gelagert ist und mindestens ein durch Verschieben des Betätigungsrings (29) lösbarer Schnapphaken (26) des Gehäusemantels 20) in eine Rastausnehmung (10) der Metallbuchse (2) eingreift **dadurch gekennzeichnet, dass** in der Metallhülse (12) des Steckerteils (1) ein Lichtleiter (39), eine elektrische Spule (40) und ein diese umfassendes Ferritgehäuse (41) angeordnet sind und in der Metallbuchse (2) ein Lichtleitstab (34), ein diesen umhüllender Ferritkern (35), eine diesen umfassende Elektrospule (36) und ein Ferritabschlussring (37) sich befinden.

2. Steckverbindung nach vorstehendem Anspruch, **dadurch gekennzeichnet, dass** die Metallbuchse (2) einen dem Führungsteil (4) vorgelagerten Aufnahmeteil (3) für den Eingriff eines sich an den Stützrohrteil (16) anschließenden Lagerteils (15) der Metallhülse (12) aufweist und dass der Innendurchmesser des Aufnahmeteils (3) gleich oder nur etwas größer ist als der äußere Durchmesser des Lagerteils (15).

3. Steckverbindung nach einem der vorstehenden Ansprüche, **dadurch gekennzeichnet, dass** der äußere Durchmesser des Stützrohrteils (16) der Metallhülse (12) kleiner ist als der Innendurchmesser des Führungsteils (4) der Metallbuchse (2).

4. Steckverbindung nach einem der vorstehenden Ansprüche 2 oder 3, **dadurch gekennzeichnet, dass** der innere Durchmesser des Aufnahmeteils (3) größer ist als der Innendurchmesser des Führungsteils (4) der Metallbuchse (2).

5. Steckverbindung nach einem der vorstehenden Ansprüche 2-4, **dadurch gekennzeichnet, dass** der äußere Durchmesser des Lagerteils (15) der Metallhülse (12) größer ist als der äußere Durchmesser des Stützrohrteils (16).

6. Steckverbindung nach einem der vorstehenden Ansprüche 2-5, **dadurch gekennzeichnet, dass** zwischen dem Lagerteil (15) der Metallhülse (12) und dem Aufnahmeteil (3) der Metallbuchse (2) ein Dichtring (19) vorgesehen ist.

7. Steckverbindung nach Anspruch 6, **dadurch gekennzeichnet, dass** der Dichtring (19) in einer Nut (18) des Lagerteils (15) oder des Aufnahmeteils (3) gelagert ist.

8. Steckverbindung nach einem der vorstehenden Ansprüche, **dadurch gekennzeichnet, dass** die Metallbuchse (2) ein Außengewinde (9) und einen Anschlagbund (7) mit einer Aufnahme (8) für eine Dichtung aufweist.

9. Steckverbindung nach Anspruch 8, **dadurch gekennzeichnet, dass** der Anschlagbund (7) der Metallbuchse (2) etwa im Bereich zwischen dem Aufnahmeteil (3) und dem Führungsteil (4) angeordnet und das Außengewinde (9) an der der Aufnahme (8) gegenüberliegenden Seite des Anschlagbundes (7) vorgesehen ist.

10. Steckverbindung nach einem der vorstehenden Ansprüche, **dadurch gekennzeichnet, dass** die Metallbuchse (2) ein sich an den Führungsteil (4) anschließendes Rohrstück (6) aufweist und dass zwischen dem Führungsteil (4) und dem Rohrstück (6) innen ein ringförmiger Steg (5) ausgebildet ist.

11. Steckverbindung nach einem der vorstehenden Ansprüche, **dadurch gekennzeichnet, dass** die Rastausnehmung (10) in der Wand des Aufnahmeteils (3) der Metallbuchse (2) als Ringnut ausgebildet ist und dass der Rastausnehmung (10) eine Auflaufschräge (11) für den Schnapphaken (26) vorgelagert ist.

12. Steckverbindung nach einem der vorstehenden Ansprüche, **dadurch gekennzeichnet, dass** die Metallhülse (12) des Steckerteils (1) mit einem an dem dem Stützrohrteil (16) abgewandten Endbereich ausgebildeten Gewinde (13) in ein Innengewinde (22) des Gehäusemantels (20) einschraubbar ist.

13. Steckverbindung nach einem der vorstehenden Ansprüche, **dadurch gekennzeichnet, dass** der Gehäusemantel (20) mit einer Schulter (23) an einem Bund (14) der Metallhülse (12) abgestützt ist.

14. Steckverbindung nach einem der vorstehenden Ansprüche, **dadurch gekennzeichnet, dass** der Gehäusemantel (20) mindestens einen Rasthaken (24) aufweist, der ein Widerlager (31) des Betätigungsrings (29) hintergreift.

15. Steckverbindung nach einem der vorstehenden Ansprüche, **dadurch gekennzeichnet, dass** der Gehäusemantel (20) vier am Umfang verteilt angeordnete Rasthaken (24) aufweist.

16. Steckverbindung nach einem der vorstehenden Ansprüche, **dadurch gekennzeichnet, dass** der Betätigungsring (29) einen bevorzugt ringförmigen, den Schnapphaken (26) untergreifenden Entriegelungsteil (30) aufweist.

17. Steckverbindung nach Anspruch 16, **dadurch gekennzeichnet, dass** der Schnapphaken (26) eine Gleitschräge (28) aufweist, die mit einer Führungsschräge (33) des Entriegelungsteils (30) korrespondiert.

18. Steckverbindung nach einem der vorstehenden Ansprüche, **dadurch gekennzeichnet, dass** der Schnapphaken (26) paarweise ausgebildet ist.

19. Steckverbindung nach einem der vorstehenden Ansprüche, **dadurch gekennzeichnet, dass** vier am Umfang des Gehäusemantels (20) verteilt angeordnete Schnapphakenpaare vorgesehen sind.

20. Steckverbindung nach einem der vorstehenden Ansprüche 18 oder 19, **dadurch gekennzeichnet, dass** die Rasthaken (24) kürzer sind als die Schnapphaken (26) und in Abständen zwischen zwei Schnapphakenpaaren je ein Rasthaken (24) angeordnet ist.

21. Steckverbindung nach einem der vorstehenden Ansprüche 16-20, **dadurch gekennzeichnet, dass** der Gehäusemantel (20) mit den Rasthaken (24) und Schnapphaken (26) sowie der Betätigungsring (29) mit dem Entriegelungsteil (30) aus schlagfestem Kunststoff hergestellt sind.

22. Steckverbindung nach einem der vorstehenden Ansprüche, **dadurch gekennzeichnet, dass** in der Metallhülse (12) des Steckerteils (1) Leiteranschlüsse (42) und in der Metallbuchse (2) Anschlusskontakte (38) vorgesehen sind.

23. Steckverbindung nach einem der vorstehenden Ansprüche, **dadurch gekennzeichnet, dass** der Lichtleiter (39), die Spule (40) und das Ferritgehäuse (41) in dem Stützrohrteil (16) der Metallhülse (12) und der Lichtleitstab (34) mit dem Ferritkern (35) und der Elektrospule (36) in dem Führungsteil (4) der Metallbuchse (2) vorgesehen sind.

24. Steckverbindung nach einem der vorstehenden Ansprüche, **dadurch gekennzeichnet, dass** der Ferritabschlussring (37) in dem ringförmigen Steg (5) der Metallbuchse (2) angeordnet ist.

25. Steckverbindung nach einem der vorstehenden Ansprüche, **dadurch gekennzeichnet, dass** der Lichtleitstab (34) mit dem Ferritkern (35) und der Elektrospule (36) fingerförmig gestaltet ist und in einen von der Spule (40) und dem Ferritgehäuse (41) begrenzten zylindrischen Raum (43) eingreift.

26. Steckverbindung nach einem der vorstehenden Ansprüche, **dadurch gekennzeichnet, dass** sie im Sinne des Explosionsschutzes druckfest gekapselt oder in erhöhter Sicherheit oder als Vergusskapselung ausgebildet ist.

27. Steckverbindung nach einem der vorstehenden Ansprüche, **dadurch gekennzeichnet, dass** sie im Sinne des Explosionsschutzes eigensicher ausgebildet ist.

## Claims

1. Plug-in connection for a line, in particular a bus, for the transmission of energy and/or data, comprising a tubular metal bush (2) and an also tubular plug part (1) with an inner metal sleeve (12), a housing jacket (20) enclosing the same, and an outer activating ring (29), whereby a support pipe part (16) of the metal sleeve (12) is tightly held in a guide part (4) of the metal bush (2) without play in the coupled condition, and at least one disconnectable snap-in hook (26) of the housing jacket (20) engages an arresting recess (10) of the metal bush (2) by displacing the activating ring (29), **characterised in that** a light conductor (39), an electric coil (40), and a ferrite housing (41) enclosing the same are located in the metal sleeve (12) of the plug part (1), and **in that** a light conducting rod (34), a ferrite core (35) surrounding the same, an electric coil (36) surrounding this, and a ferrite end ring (37) are located in the metal bush (2).

2. Plug-in connection according to the preceding Claim, **characterised in that** the metal bush (2) comprises a receiving part (3) positioned in front of the guide part (4) for engaging a bearing part (15) of the metal sleeve (12) following the support pipe part (16), and **in that** the internal diameter of the receiving part (3) is the same or only slightly larger than the outside diameter of the bearing part (15).

3. Plug-in connection according to one of the preceding Claims, **characterised in that** the outside diameter of the support pipe part (16) of the metal sleeve (12) is smaller than the inside diameter of the guide part (4) of the metal bush (2).

4. Plug-in connection according to one of the preceding Claims 2 or 3, **characterised in that** the internal diameter of the receiving part (3) is larger than the internal diameter of the guide part (4) of the metal bush (2).

5. Plug-in connection according to one of the preceding Claims 2 to 4, **characterised in that** the outside diameter of the bearing part (15) of the metal sleeve (12) is larger than the outside diameter of the support pipe part (16).

6. Plug-in connection according to one of the preceding Claims 2 to 5, **characterised in that** a sealing ring (19) is envisaged between the bearing part (15) of the metal sleeve (12) and the receiving part (3) of the metal bush (2).

7. Plug-in connection according to Claim 6, **characterised in that** the sealing ring (19) is positioned in a groove (18) of the bearing part (15) or the receiving part (3).

8. Plug-in connection according to one of the preceding Claims, **characterised in that** the metal bush (2) comprises an external thread (9) and an abutment ridge (7) with a take-up (8) for a seal.

9. Plug-in connection according Claim 8, **characterised in that** the abutment ridge (7) of the metal sleeve (2) is located approximately in the area between the receiving part (3) and the guide part (4), and **in that** the external thread (9) is envisaged on the side of the abutment ridge (7) facing the take-up (8).

10. Plug-in connection according to one of the preceding Claims, **characterised in that** the metal bush (2) comprises a pipe (6) adjacent to the guide part (4), and **in that** an annular bridge (5) is formed on the inside between the guide part (4) and the pipe (6).

11. Plug-in connection according to one of the preceding Claims, **characterised in that** the arresting recess (10) is formed in the wall of the receiving part (3) of the metal bush (2) as an annular groove, and **in that** the arresting recess (10) is preceded by a run-up slope (11) for the snap-in hook (26).

12. Plug-in connection according to one of the preceding Claims, **characterised in that** the metal sleeve (12) of the plug part (1) can be screwed into an internal thread (22) of the housing jacket (20) with a thread (13) formed at an end section facing away from the support pipe (16).

13. Plug-in connection according to one of the preceding Claims, **characterised in that** the housing jacket (20) is supported on a ridge (14) of the metal sleeve (12) with a shoulder (23).

14. Plug-in connection according to one of the preceding Claims, **characterised in that** the housing jacket (20) comprises at least one arresting hook (24) which engages a counter piece (31) of the activating ring (29).

15. Plug-in connection according to one of the preceding Claims, **characterised in that** the housing jacket (20) comprises four arresting hooks (24) distributed around the circumference of the same.

16. Plug-in connection according to one of the preceding Claims, **characterised in that** the activating ring (29) comprises a preferably annular unlocking part (30) which engages the snap-in hook (26).

17. Plug-in connection according to Claim 16, **characterised in that** the snap-in hook (26) comprises a glide slope (28) which corresponds with a guide slope (33) of the unlocking part (30).

18. Plug-in connection according to one of the preceding Claims, **characterised in that** the snap-in hook (26) is formed as a pair.

19. Plug-in connection according to one of the preceding Claims, **characterised in that** four snap-in hooks are envisaged distributed around the circumference of the housing jacket (20).

20. Plug-in connection according to one of the preceding Claims 18 or 19, **characterised in that** the arresting hooks (24) are shorter than the snap-in hooks (26) and are located at distances of one arresting hook (24) each between two snap-in hook pairs.

21. Plug-in connection according to one of the preceding Claims 16 to 20, **characterised in that** the housing jacket (20) together with the arresting hook (24) and the snap-in hook (26) as well as the activating ring (29) are made of an impact resistant plastic.

22. Plug-in connection according to one of the preceding Claims, **characterised in that** conductor connections (42) are envisaged in the metal sleeve (12) of the plug part (1) and connection contacts (38) in the metal bush (2).

23. Plug-in connection according to one of the preceding Claims, **characterised in that** the light conductor (39), the coil (40) and the ferrite housing (41) are envisaged in the support pipe part (16) of the metal sleeve (12) and the light conducting rod (34) with the ferrite core (35) and the electric coil (36) in the guide part (4) of the metal bush (2).

24. Plug-in connection according to one of the preceding Claims, **characterised in that** the ferrite end ring (37) is located in the annular bridge (5) of the metal bush (2).

25. Plug-in connection according to one of the preceding Claims, **characterised in that** the light conducting rod (34) with the ferrite core (35) and the electric coil (36) is finger-shaped and engages a cylindrical space (43) delimited by the coil (40) and the ferrite housing (41).

26. Plug-in connection according to one of the preceding Claims, **characterised in that** the same is encapsulated in a pressure tight way to comply with explosion protection regulations, or formed as a moulded capsule for increased security.

27. Plug-in connection according to one of the preceding Claims, **characterised in that** the same is formed inherently safe to comply with explosion protection regulations.

## Revendications

1. Connecteur enfichable pour une conduite, notamment une ligne de bus, servant à transférer de l'énergie et/ou des données, comprenant une douille métallique (2) tubulaire et une partie du connecteur (1) également tubulaire dotée d'un manchon métallique (12) intérieur, d'une enveloppe de boîtier (20) englobante et d'une bague d'actionnement (29) extérieure, une partie du tube d'appui (16) du manchon métallique (12) étant placée sans jeu dans une partie du guidage (4) de la douille métallique (2) à l'état de couplage, alors qu'au moins un crochet d'enclipsage (26) de l'enveloppe de boîtier (20) libérable par déplacement de la bague d'actionnement (29), pénètre dans un évidement d'encliquetage (10) de la douille métallique (2),
**caractérisé en ce qu'**
un conducteur de lumière (39), une bobine électrique (40) et un boîtier en ferrite l'englobant sont disposés dans le manchon métallique (12) de la partie du connecteur (1), et une tige conductrice de lumière (34), un noyau de ferrite l'englobant (35), une bobine électrique (36) l'intégrant et un anneau obturateur de ferrite (37) se trouvent dans la douille métallique (2).

2. Connecteur selon la revendication précédente,
**caractérisé en ce que**
la douille métallique (2) présente une partie du logement (3) précédant la partie du guidage (4) pour la prise d'un palier (15) du manchon métallique (12) raccroché à la partie du tube d'appui (16), et le diamètre intérieur de la partie du logement (3) est égal ou à peine supérieur au diamètre extérieur du palier (15).

3. Connecteur selon l'une quelconque des revendications précédentes,
**caractérisé en ce que**
le diamètre extérieur de la partie du tube d'appui (16) du manchon métallique (12) est inférieur au diamètre intérieur de la partie du guidage (4) de la douille métallique (2).

4. Connecteur selon l'une quelconque des revendications précédentes 2 ou 3,
**caractérisé en ce que**
le diamètre intérieur de la partie du logement (3) est supérieur au diamètre intérieur de la partie du guidage (4) de la douille métallique (2).

5. Connecteur selon l'une quelconque des revendications précédentes 2 à 4,
**caractérisé en ce que**
le diamètre extérieur du palier (15) du manchon métallique (12) est supérieur au diamètre extérieur de la partie du tube d'appui (16).

6. Connecteur selon l'une quelconque des revendications précédentes 2 à 5,
**caractérisé en ce qu'**
une bague d'étanchéité (19) est prévue entre le palier (15) du manchon métallique (12) et la partie du logement (3) de la douille métallique (2).

7. Connecteur selon la revendication 6,
**caractérisé en ce que**
la bague d'étanchéité (19) est logée dans une rainure (18) du palier (15) ou de la partie du logement (3).

8. Connecteur selon l'une quelconque des revendications précédentes,
**caractérisé en ce que**
le manchon métallique (2) présente un filetage (9) et une collerette de butée (7) avec un logement (8) pour une garniture.

9. Connecteur selon la revendication 8,
**caractérisé en ce que**
la collerette de butée (7) de la douille métallique (2) est placée approximativement dans la zone comprise entre la partie du logement (3) et la partie du guidage (4), et le filetage (9) est prévu sur le côté de la collerette de butée (7) opposé au logement (8).

10. Connecteur selon l'une quelconque des revendications précédentes,
**caractérisé en ce que**
la douille métallique (2) présente une pièce tubulaire (6) raccordée à la partie du guidage (4), et une barrette (5) annulaire est formée entre la partie du guidage (4) et la pièce tubulaire (6).

11. Connecteur selon l'une quelconque des revendications précédentes,
**caractérisé en ce que**
l'évidement d'encliquetage (10) est formé dans la paroi de la partie du logement (3) de la douille métallique (2) en tant que rainure annulaire, et un plan incliné (11) pour le crochet d'enclipsage (26) précède l'évidement d'encliquetage (10).

12. Connecteur selon l'une quelconque des revendications précédentes,
**caractérisé en ce que**
le manchon métallique (12) de la partie du connecteur (1) peut être vissé à un filet (13) formé sur la zone extérieure opposé à la partie du tube d'appui (16) dans un taraudage (22) de l'enveloppe du boîtier (20).

13. Connecteur selon l'une quelconque des revendications précédentes,
**caractérisé en ce que**
l'enveloppe du boîtier (20) s'appuie avec un épaulement (23) sur une collerette (14) du manchon métallique (12).

14. Connecteur selon l'une quelconque des revendications précédentes,
**caractérisé en ce que**
l'enveloppe de boîtier (20) présente au moins un crochet d'encliquetage (24) qui s'engage derrière une butée (31) de la bague d'actionnement (29).

15. Connecteur selon l'une quelconque des revendications précédentes,
**caractérisé en ce que**
l'enveloppe de boîtier (20) présente quatre crochets d'encliquetage (24) répartis à la périphérie.

16. Connecteur selon l'une quelconque des revendications précédentes,
**caractérisé en ce que**
la bague d'actionnement (29) présente une partie de déverrouillage (30) de préférence annulaire s'engageant sous le crochet d'enclipsage (26).

17. Connecteur selon la revendication 16,
**caractérisé en ce que**
le crochet d'enclipsage (26) présente une pente de coulissement (28) correspondant à une pente de guidage (33) de la partie de déverrouillage (30).

18. Connecteur selon l'une quelconque des revendications précédentes,
**caractérisé en ce que**
le crochet d'enclipsage (26) est conçu par paires.

19. Connecteur selon l'une quelconque des revendications précédentes,
**caractérisé en ce qu'**
on a prévu quatre paires de crochet d'enclipsage réparties à la périphérie de l'enveloppe de boîtier (20).

20. Connecteur selon l'une quelconque des revendications précédentes 18 ou 19,
**caractérisé en ce que**
les crochets d'encliquetage (24) sont plus courts que les crochets d'enclipsage (26), et un crochet d'encliquetage (24) est respectivement disposé dans les intervalles entre deux paires de crochets d'enclipsage.

21. Connecteur selon l'une quelconque des revendications précédentes 16 à 20,
**caractérisé en ce que**
l'enveloppe de boîtier (20) avec les crochets d'encliquetage (24) et les crochets d'enclipsage (26) ainsi que la bague d'actionnement (29) avec la partie de déverrouillage (30) sont anti-chocs.

22. Connecteur selon l'une quelconque des revendications précédentes,
**caractérisé en ce qu'**
on a prévu des raccords conducteurs (42) dans le manchon métallique (12) de la partie du connecteur (1) et des contacts de raccord (38) dans la douille métallique (2).

23. Connecteur selon l'une quelconque des revendications précédentes,
**caractérisé en ce qu'**
on a prévu le conducteur de lumière (39), la bobine (40) et le boîtier de ferrite (41) dans la partie du tube d'appui (16) du manchon métallique (12) et la barre conductrice de lumière (34) avec le noyau de ferrite (35) et la bobine électrique (36) dans la partie du guidage (4) de la douille métallique (2).

24. Connecteur selon l'une quelconque des revendications précédentes,
**caractérisé en ce que**
l'anneau obturateur de ferrite (37) est placé dans la barrette annulaire (5) de la douille métallique (2).

25. Connecteur selon l'une quelconque des revendications précédentes,
**caractérisé en ce que**
la barre conductrice de lumière (34) avec le noyau de ferrite (35) et la bobine électrique (36) est en forme de doigt et s'engage dans un espace cylindrique (43) limité par la bobine (40) et le boîtier de ferrite (41).

26. Connecteur selon l'une quelconque des revendications précédentes,
**caractérisé en ce qu'**
il est encapsulé à l'épreuve de la pression au sens de la protection anti-explosion ou qu'il est conçu avec davantage de sécurité ou sous forme d'enrobage.

27. Connecteur selon l'une quelconque des revendications précédentes,
**caractérisé en ce qu'**
il est à sécurité intrinsèque au sens de la protection anti-explosion.
